# EUROPÄISCHE PATENTSCHRIFT

(11) **EP 0 435 865 B1**
(45) Veröffentlichungstag und Bekanntmachung des Hinweises auf die Patenterteilung: **11.08.1993**
(21) Anmeldenummer: 88909296.1
(22) Anmeldetag: 28.10.1988
(51) Int. Cl.: H01H 33/66

(54) **LASTTRENNSCHALTER, ENTHALTEND EINE VAKUUMSCHALTROEHRE UND VERFAHREN ZUM BETRIEB EINES SOLCHEN LASTTRENNSCHALTERS**
LOAD-BREAK SWITCH CONTAINING A VACUUM SWITCH TUBE AND PROCESS FOR OPERATING SAIDLOAD SAID LOAD-BREAK SWITCH
SECTIONNEUR A COUPURE EN CHARGE CONTENANT UN TUBE COMMUTATEUR A VIDE ET PROCEDE DE FONCTIONNEMENT DUDIT SECTIONNEUR A COUPURE EN CHARGE

(30) Priorität: 22.09.1988 DE 3832493
(43) Veröffentlichungstag der Anmeldung: 10.07.1991
(73) Patentinhaber: SIEMENS AKTIENGESELLSCHAFT, 80333 München (DE)
(72) Erfinder: BETTGE, Hans, D-1000 Berlin 45 (DE); KRÜGER, Peter, D-1000 Berlin 19 (DE); ROESE, Michael, D-1000 Berlin 20 (DE)
(86) Internationale Anmeldenummer: DE8800674
(87) Internationale Veröffentlichungsnummer: WO9003657

(56) Entgegenhaltungen:
- BE-A- 714 486
- DE-A- 3 131 271
- GB-A- 1 309 197
- US-A- 3 769 538
- US-A- 3 824 359
- US-A- 3 825 789

## Beschreibung

### Technisches Gebiet

Die Erfindung liegt auf dem Gebiet der elektrischen Schalter und ist bei der Ausgestaltung und beim Betrieb eines Lasttrennschalters anzuwenden, der eine Vakuumschaltröhre enthält.

### Stand der Technik

Die für elektrische Schalter - insbesondere im Spannungsbereich 6 bis 35 kV - verwendeten Vakuumschaltröhren zeigen in aller Regel folgenden Aufbau: ein isolierendes, rohrförmiges Gehäuse ist mit zwei leitenden Endkappen versehen, durch die hindurch zwei einander koaxial gegenüberliegende Kontaktbolzen in das Gehäuse eingeführt sind. Die Kontaktbolzen, von denen der eine direkt mit der einen Endkappe und der andere über einen Faltenbalg mit der anderen Endkappe vakuumdicht verbunden ist, sind mit stirnseitig angeordneten Kontaktflächen versehen (US-PS 3 590 197). Die Kontaktflächen werden dabei von besonderen Kontaktstücken gebildet, für die ein spezieller Werkstoff eingesetzt wird und die gegebenenfalls eine spezielle konstruktive Gestaltung aufweisen (DE-OS 26 38 700). Beispielsweise haben sich auch Kontaktstücke aus eisenhaltigem Material wie Maraging-Stahl oder rostfreien Chrom-Nickel-Stählen als geeignet erwiesen (DE-OS 23 08 913, GB-PS 1 480 285). Für eine Vakuumschaltröhre mit Kontaktbolzen aus einer Kupferlegierung, die 0,003 bis 0,5 % Bor und vorzugsweise auch 0.1 bis 1,0 % Wismut enthält, ist es auch bekannt, daß die Stirnflächen der Kontaktbolzen selbst die Kontaktflächen bilden (GB-A-1 309 197).

Vakuumschaltröhren können sowohl für Leistungsschalter als auch für Lasttrennschalter und Schütze eingesetzt werden. In Lasttrennschaltern werden sie nur mit dem zulässigen Dauerbetriebsstrom belastet. Daher können ihre Eigenschaften bei dieser Anwendungsart nicht voll ausgenutzt werden. Um die Ausschaltleistung von Vakuumschaltröhren, die in Lasttrennschaltern eingesetzt sind, besser auszunutzen, ist es bereits bekannt, in Reihe mit der Vakuumschaltröhre einen ersten Schaltkontakt und parallel zu dieser Reihenschaltung einen zweiten Schaltkontakt anzuordnen. Beim Ausschalten des Lasttrennschalters wird dann zunächst der parallel angeordnete Schaltkontakt geöffnet, der für den vollen Lasttrennschalter-Nennstrom ausgelegt ist; danach erfolgt eine Lichtbogenunterbrechung mittels der Vakuumschaltröhre und abschließend das Öffnen des in Reihe geschalteten Schaltkontaktes, der eine sichtbare Trennstelle bildet. - Beim Einschalten des Lasttrennschalters wird die Vakuumschaltröhre nach dem Einschalten des in Reihe angeordneten Schaltkontaktes oder erst nach dem Einschalten beider Schaltkontakte geschaltet (DE-OS 25 22 525).

### Die Erfindung

Ausgehend von einem Lasttrennschalter mit einer Vakuumschaltröhre und mit zwei messerartigen Schaltkontakten, wobei die Vakuumschaltröhre aus einem isolierenden, rohrförmigen Gehäuse mit zwei leitenden Endkappen und aus zwei einander koaxial gegenüberliegenden Kontaktbolzen mit stirnseitig angeordneten Kontaktflächen besteht und der eine Kontaktbolzen direkt mit der einen Endkappe und der andere Kontaktbolzen über einen Faltenbalg mit der anderen Endkappe vakuumdicht verbunden ist, liegt der Erfindung die neuartige Aufgabe zugrunde, einen solchen Lasttrennschalter so auszugestalten, daß die Vakuumschaltröhre im wesentlichen nur auf die Funktion der Ausschaltung eines Laststromes zugeschnitten ist.

Zur Lösung dieser Aufgabe ist gemäß der Erfindung vorgesehen, daß der eine messerartige Schaltkontakt parallel zur Vakuumschaltröhre und der andere messerartige Schaltkontakt in Reihe zur Parallelschaltung aus Vakuumschaltröhre und dem einem Schaltkontakt angeordnet ist und daß die Kontaktbolzen aus Chrom-Nickel-Stahl bestehen und die Stirnflächen dieser Kontaktbolzen die Kontaktflächen der Vakuumschaltröhre bilden.

Bei einem solchen Lasttrennschalter ist die Vakuumschaltröhre vor allem im Bereich der Kontaktstelle sehr einfach aufgebaut, da weder speziell ausgebildete Kontaktstücke noch hochwertige Kontaktwerkstoffe verwendet werden; vielmehr bilden die Stirnflächen der Kontaktbolzen selbst die Kontaktflächen. Für die Kontaktbolzen kommt dabei eine handelsübliche Stahllegierung und damit ein sehr preiswerter Werkstoff zum Einsatz.

Die weiterhin vorgesehene Zuordnung der beiden messerartigen Schaltkontakte zu der Vakuumschaltröhre ermöglicht bei entsprechender Schaltfolge der drei Schaltkontakte, daß die Vakuumschaltröhre keinen Nenn-Strom führt, nicht auf den Kurzschlußstrom eingeschaltet wird und keine statische Spannungsfestigkeit aufzuweisen braucht. Dementsprechend ist vorgesehen, daß beim Betrieb des Lasttrennschalters die Vakuumschaltröhre beim Einschalten des Lasttrennschalters und in der normalen Einschaltstellung der beiden Schaltkontakte offengehalten wird, daß zum Ausschalten des Lasttrennschalters zunächst der Kontakt der Vakuumschaltröhre geschlossen wird und daß danach der parallel angeordnete Schaltkontakt, sodann der Kontakt der Vakuumschaltröhre und abschließend der in Reihe angeordnete Schaltkontakt geöffnet werden.

### Abbildungen der Zeichnung

Figur 1 zeigt ein Ausführungsbeispiel der für den Lasttrennschalter verwendeten Vakuumschaltröhre und Figur 2 ein Schaltbild für die Zuordnung dieser Vakuumschaltröhre zu zwei messerartigen Schaltkontakten eines Lasttrennschalters.

### Ausführungsbeispiel

Figur 1 zeigt eine Vakuumschaltröhre, die in bekannter Weise aus einem Gehäuse 1 in Form eines zylinderförmigen Isolators aus Aluminiumoxyd-Keramik mit zwei Endkappen 2 und 3 aus sauerstofffreiem Kupfer und zwei einander koaxial gegenüberliegenden zylindrischen Kontaktbolzen 4 und 5 besteht. Die beiden Endkappen 2 und 3 sind einerseits in stumpfen Stoß direkt mit den Stirnseiten des Gehäuses 2 mittels einer Lötverbindung vakuumdicht verbunden und andererseits direkt mit dem Kontaktbolzen 4 bzw. indirekt über einen Faltenbalg 6 und einen Dampfschirm 7 mit dem axial beweglichen Kontaktbolzen 5 vakuumdicht verlötet. Der bewegliche Kontaktbolzen 5 ist weiterhin mit Hilfe eines Flanschteiles 8 geführt, das sich gegen die Endkappe 3 abstützt. Das Kontaktsystem der Vakuumschaltröhre besteht aus den beiden einander koaxial gegenüberliegenden zylindrischen Kontaktbolzen 4 und 5, die sich im eingeschalteten Zustand mit ihren einander zugewandten Stirnflächen 41,51 berühren. Außer einer leichten Abrundung der Kanten der gleichzeitig als Schaltstücke und Stromzuführung des Kontaktsystems dienenden Kontaktbolzen sind keine konstruktiven Maßnahmen an den Kontaktflächen vorgesehen, die eine Beeinflussung des beim Schaltvorgang auftretenden Lichtbogens bewirken. Die Kontaktbolzen bestehen aus ChromNickel-Stahl, der an sich schlecht leitend, aber im Vakuum auch schlecht verschweißend ist und einen niedrigen Gasgehalt aufweist.

Die gemäß Figur 1 ausgebildete Vakuumschaltröhre soll als Lastschaltröhre eingesetzt werden. Hierzu ist sie gemäß Figur 2 bei einem Lasttrennschalter parallel zu einem messerartigen Schaltkontakt 12 angeordnet und in Reihe zu dieser Parallelschaltung ist ein weiterer messserartiger Schaltkontakt 11 angeordnet. Der Antrieb eines solchen Lasttrennschalters ist so zu gestalten, daß im normalen Betriebszustand des Schalters der Schaltkontakt der Vakuumschaltröhre 10 geöffnet ist, daß zum Ausschalten des Lasttrennschalters zunächst die Vakuumschaltröhre 10 parallel zum Schaltkontakt 12 eingeschaltet, dann der Schaltkontakt 12 geöffnet, danach die Vakuumschaltröhre 10 ausgeschaltet und abschließend der Schaltkontakt 11 ebenfalls geöffnet wird. Das Einschalten dieses Lasttrennschalters erfolgt lediglich durch Schließen der Schaltkontakte 11 und 12. Eine solche Betriebsweise hat den Vorteil, daß die Lastschaltröhre weder mit dem Einschalt-Kurzschlußstrom noch mit dem Nenn-Strom beansprucht wird und auch keiner ständigen statischen Spannungsbeanspruchung unterliegt. Daher müssen an die Vakuumschaltröhre nur geringe dielektrische, dynamische und thermische Anforderungen gestellt werden. Dies ermöglicht es, die Vakuumschaltröhre wesentlich kleiner und kostengünstiger als bisher übliche Schaltröhren herzustellen.

### Bezugszeichenliste

- 1: = Gehäuse
- 2: = Endkappe
- 3: = Endkappe
- 4: = Kontaktbolzen
- 5: = Kontaktbolzen
- 6: = Faltenbalg
- 7: = Dampfschirm
- 8: = Flanschteil
- 10: = Vakuumschaltröhre
- 11: = messerartiger Schaltkontakt
- 12: = messerartiger Schaltkontakt
- 41: = Stirnfläche
- 51: = Stirnfläche

## Patentansprüche

1. Lasttrennschalter mit einer Vakuumschaltröhre (10) und mit zwei messerartigen Schaltkontakten (11,12), wobei die Vakuumschaltröhre (10) aus einem isolierenden, rohrförmigen Gehäuse (1) mit zwei leitenden Endkappen (2,3) und aus zwei einander koaxial gegenüberliegenden Kontaktbolzen (4,5) mit stirnseitig angeordneten Kontaktflächen (41,51) besteht und der eine Kontaktbolzen (4) direkt mit der einen Endkappe (2) und der andere Kontaktbolzen (5) über einen Faltenbalg (6) mit der anderen Endkappe (3) vakuumdicht verbunden ist,
**dadurch gekennzeichnet,**
daß der eine messerartige Schaltkontakt (12) parallel zur Vakuumschaltröhre (10) und der andere messerartige Schaltkontakt (11) in Reihe zur Parallelschaltung aus Vakuumschaltröhre (10) und dem einen Schaltkontakt (12) angeordnet ist und daß die Kontaktbolzen (4, 5) der Vakuumschaltröhre (10) aus Chrom-Nickel-Stahl bestehen und die Stirnflächen (41,51) der Kontaktbolzen (4,5) die Kontaktflächen der Vakuumschaltröhre (10) bilden.

2. Verfahren zum Betrieb eines Lasttrennschalters gemäß Anspruch 1 mit folgender Schaltfolge der Schaltkontakte (11,12) und der Vakuumschaltröhre (10):
die Vakuumschaltröhre (10) wird beim Einschalten des Lasttrennschalters und in der normalen Einschaltstellung der beiden Schaltkontakte (11, 12) offen gehalten, zum Ausschalten des Lasttrennschalters wird zunächst der Kontakt der Vakuumschaltröhre (10) geschlossen, und danach wird der parallel angeordnete Schaltkontakt (12), sodann der Kontakt der Vakuumschaltröhre (10) und abschließend der in Reihe angeordnete Schaltkontakt (11) geöffnet.

## Claims

1. Load-break switch having a vacuum switch tube (10) and two blade-type switch contacts (11, 12), the vacuum switch tube (10) comprising a tube-shaped insulating housing (1) and two contact pins (4, 5), with the insulating housing (1) having two conductive end caps (2, 3) and the two contact pins (4, 5) being located coaxially opposite each other with contact surfaces (41, 51) arranged on the front ends, the one contact pin (4) being directly connected to the one end cap (2) and the other contact pin (5) being connected to the other end cap (3) by way of a bellows (6), to give a vacuum-tight seal, characterised in that the one blade-type switch contact (12) is arranged in parallel with the vacuum switch tube (10) and the other blade-type switch contact (11) is arranged in series with the parallel circuit comprised of the vacuum switch tube (10) and the one switch contact (12), and in that the contact pins (4, 5) of the vacuum switch tube (10) are composed of chrome nickel steel and the end surfaces (41, 51) of the contact pins (4, 5) form the contact surfaces of the vacuum switch tube (10).

2. Method for operating a load-break switch according to claim 1, having the following switching sequence for the switch contacts (11, 12) and the vacuum switch tube (10):
when the load-break switch is actuated and the two switch contacts (11, 12) are in the normal on position, the vacuum switch tube (10) is held open; to open the load-break switch, the contact of the vacuum switch tube (10) is first closed, after which the switch contact (12) arranged in parallel, then the contact of the vacuum switch tube (10) and finally the switch contact (11) arranged in series, are opened.

## Revendications

1. Interrupteur-sectionneur comportant un tube commutateur à vide (10) et deux contacts de coupure (11, 12) de type à lame, le tube commutateur à vide (10) étant constitué d'un boitier (1) tubulaire isolant et ayant deux capots d'extrémité (2, 3) conducteurs, et de deux axes de contact (4, 5) apposés coaxialement et ayant des faces de contact (41, 51) frontales, l'un des axes de contact (4) étant relié directement, de manière étanche au vide, à l'un des capots d'extrémité (2) et l'autre axe de contact (5) étant relié, de manière étanche au vide, par l'intermédiaire d'un soufflet (6), à l'autre capot d'extrémité (3),
caractérisé par le fait que, l'un des contacts de coupure (12) de type à lame est en parallèle avec le tube commutateur à vide (10) et l'autre contact de coupure (11) de type à lame est en série avec le circuit parallèle constitué du tube commutateur à vide et de l'un des contacts de coupure (12) et que les axes de contact (4, 5) du tube commutateur à vide (10) sont en acier au chrome et au nickel et les faces frontales (41, 51) des axes de contact (4, 5) forment les faces de contact du tube commutateur à vide (10).

2. Procédé pour faire fonctionner un interrupteur-sectionneur suivant la revendication 1, comportant la succession suivante de manoeuvres des contacts de commutation (11, 12) et du tube commutateur à vide (10) :
le tube commutateur à vide (10) est maintenu ouvert lors de la fermeture de l'interrupteur-sectionneur et en la position normale fermée des deux contacts de coupure (11, 12), pour ouvrir l'interrupteur-sectionneur, on ferme, d'abord, le contact du tube commutateur à vide (10) et ensuite on ouvre le contact de coupure (12) monté en parallèle, puis le contact du tube commutateur à vide (10) et enfin le contact de coupure (11) monté en série.
